# FASCICULE DE BREVET EUROPEEN

(11) **EP 0 019 183 B1**
(45) Date de publication et mention de la délivrance du brevet: **06.07.1983**
(21) Numéro de dépôt: 80102433.2
(22) Date de dépôt: 05.05.1980
(51) Int. Cl.: H01H 49/00

(54) **Procédé de montage d'un relais**
Montageverfahren für ein Relais
Mounting process for a relay

(30) Priorité: 09.05.1979 FR 7911717
(43) Date de publication de la demande: 26.11.1980
(73) Titulaire: LA TELEPHONIE INDUSTRIELLE ET COMMERCIALE TELIC ALCATEL S.A. dite:, 67023 Strasbourg Cedex (FR)
(72) Inventeur: Litt, Ferdinand, F-67800 Bischheim (FR); Neff, Daniel, F-67460 Souffelweyersheim (FR); Schneider, Gilbert, F-67450 Mundolsheim (FR); Sprauel, Roger, F-67100 Strasbourg (FR); Wotling, Guy, F-67400 Illkirch-Graffenstaden (FR)
(74) Mandataire: Weinmiller, Jürgen

## Description

L'invention concerne un procédé de montage d'un relais multiple formé d'une pluralité de relais individuels comprenant chacun un circuit magnétique muni d'un bobinage et une lame mobile portant un contact et une palette magnétique.

Dans la demande de brevet européen n° 78101273.7 déposée le 02.11.1978 publiée le 23.10.79 après la date de priorité de la présente demande, n° de publication 0001827 et ayant pour titre "Relais multiple", est décrit un relais multiple comprenant, disposés sur une embase, une pluralité de relais individuels. Chaque relais individuel comprend essentiellement un socle, un circuit magnétique constitué d'une pièce polaire et d'un bobinage, et une palette mobile porte-lames coopérant avec la pièce polaire.

Le fonctionnement correct du relais individuel dépend en particulier de la valeur de l'entrefer existant entre la pièce polaire et la palette.

Jusqu'à ce jour, cet entrefer est obtenu comme un résultat de l'empilage des pièces constitutives telles que socle, pièce polaire, palette, butée de palette, porte-lames.

La tolérance sur l'entrefer est fonction de la somme des tolérances sur les dimensions des pièces précitées. Pour obtenir une cote acceptable de l'entrefer, il faut soigner les cotes desdites pièces, ce qui accroit le coût du relais. Si, par contre on tolère des variations relativement importantes de la valeur de l'entrefer, il faut consentir à un accroisement de la valeur du courant de commande du relais.

Un but de l'invention est de définir un procédé de montage d'un relais qui garantisse une cote de l'entrefer du relais sans nécessiter un accroisement de précision dans la réalisation de ces pièces constitutives.

A ce sujet, il faut distinguer entre l'entrefer d'un circuit magnétique et l'écart entre un contact mobile et un contact fixe d'un relais. L'entrefer influence le courant qui est nécessaire pour activer le relais, alors que l'écart entre les contacts n'influence pas le courant d'activation, mais il doit être choisi tel que par l'activation du relais, l'état de fermeture des contacts soit changé.

Le document FR-A-22 76 678 vise justement ce dernier cas en proposant un surmoulage de plusieurs contacts d'un seul relais, l'ajustage de l'entrefer du circuit mangétique en étant indépendant. De même, on ne peut pas parler d'entrefer dans un relais Reed tel qu'il est par example publié dans les documents DE-A-23 53 444 et FR-A-2 192 368, car la pièce mobile n'y bascule pas entre une position dite "circuit magnétique fermé" et une position dite "circuit magnétique ouvert".

Le but énoncé ci-dessus est atteint selon l'invention par le procédé de montage d'un relais multiple formé d'une pluralité de relais individuels comprenant chacun un circuit magnétique muni d'un bobinage et une lame mobile portant un contact et une palette magnétique, qui est caractérisé par le fait qu'il comprend les opérations suivantes:
- on assemble par surmoulage les diverses lames mobiles de manière à constituer une seule pièce porte-lames,
- on dispose ladite pièce sur une embase et on l'immobilise par rapport à celle-ci,
- au moyen d'une première cale mobile, on déplace les lames de ladite pièce de manière à amener les palettes contre une première face d'un plan butée dans la position qu'elles occupent lorsque les relais individuels sont en position de travail,
- on place les circuits magnétiques des relais individuels sur l'embase et au moyen d'une seconde cale mobile, on les amène sur une deuxième face du plan butée,
- on coule de la résine durcissable sur l'embase de manière à emprisonner le pied de la pièce porte-lames et les bases des circuits magnétiques,
- on enlève, après durcissement de la résine, les cales et la plan butée.

On utilise de préférence une troisième cale mobile pour maintenir fixe les sommets des circuits magnétiques lors du coulée de la résine.

L'invention va être précisée par la description du procédé de l'invention en référence au dessin annexé dans lequel - les figures 1 et 2 représentent les diverses phases du procédé.

La figure 1 représente un relais multiple, vu en coupe transversale selon l'un des relais individuels.

Dans la figure 1, la référence 1 désigne une embase du relais multiple. Cette embase est un parallélépipède creux, renforcé par une nervure centrale 2.

Les diverses pièces mobiles des relais individuels, comprenant une lame souple 3 munie d'un contact 3a et une palette magnétique 4 solidaire de la lame par un élément isolant 5, sont assemblés entre elles par surmoulage, de manière à ne constituer qu'une seule pièce porte-lames qui est placée dans l'embase et immobilisée par rapport à celle-ci. Cette immobilisation est aisément réalisée grâce à un enfi- chage des lames dans des trous de l'embase d'où elles ressortent sous forme de broches.

Une cale mobile 10 déplace la pièce porte lames de manière à amener les palettes contre une première face 14a d'un plan-butée 14 correspondant à la position des palettes lorsque les relais sont en position travail. Ce plan butée peut être matérialisé par une feuille plane rigide, mais mince.

Les circuits magnétiques 12, munis de leurs bobinages 13 sont placés dans l'embase.

Ils s'appuient avantageusement sur un plan de référence 15 constitué par le sommet de la nervure 2.

Une cale mobile 16 les déplace de manière à les amener contre une deuxième face 14b du plan butée 14.

Une cale mobile 17, présentant une cavité pour le logement des extrémités des lames, est alors appuyée sur le sommet des circuits magnétiques de manière à bloquer l'ensemble en position.

Une résine 20 est alors coulée et son durcissement permet l'immobilisation des divers éléments du relais.

On retire alors les cales et le plan butée.

Grâce au procédé de l'invention, on obtient des relais dont les caractéristiques sont constantes et répétitives, ce qui permet de réduire les tolérances et la valeur des courants de commande. La dimension de l'entrefer entre le circuit mangétique et les lames se trouve ainsi automatiquement réglée dès le montage, sans nécessiter d'opérations supplémentaires.

## Revendications

1. Procédé de montage d'un relais multiple formé d'une pluralité de relais individuels comprenant chacun un circuit magnétique (12) muni d'un bobinage (13) et une lame mobile (3) portant un contact (3a) et une palette magnétique (4), caractérisé par le fait qu'il comprend les opérations suivantes:
- on assemble par surmoulage les diverses lames mobiles (3) de manière à constituer une seule pièce porte-lames,
- on dispose ladite pièce sur une embase (1) et on l'immobilise par rapport à celle-ci,
- au moyen d'une première cale mobile (10), on déplace les lames (3) de ladite pièce de manière à amener les palettes (4) contre une première face (14a) d'un plan-butée (14) dans la position qu'elles occupent lorsque les relais individuels sont en position travail,
- on place les circuits magnétiques (12) des relais individuels sur l'embase et au moyen d'une seconde cale mobile (16), on les amène sur une deuxième face (14b) du plan-butée,
- on coule de la résine durcissable (20) sur l'embase de manière à emprisonner le pied de la pièce porte-lames et les bases des circuits magnétiques,
- on enlève, après durcissement, les cales et la plan-butée.

2. Procédé de montage selon la revendication 1, caractérisé par le fait qu'on utilise une troisième cale mobile (17) pour maintenir fixes les sommets des circuits magnétiques lors de la coulée de la résine.

## Patentansprüche

1. Montageverfahren für ein Vielfachrelais, das aus einer Vielzahl individueller Relais besteht, die je einen Magnetkreis (12) aufweisen, der mit einer Wicklung (13) und einer mobilen Lamelle (3) ausgerüstet ist, die einen Kontakt (3a) une einen Magnetanker (4) trägt, dadurch gekennzeichnet, daß es die folgenden Verfahrensschritte aufweist:
- man baut die verschiedenen mobilen Lamellen (3) durch Gießen so zusammen, daß sie ein einziges Lamellenträgerstück bilden,
- man bringt dieses Stück auf einen Sockel (1) und befestigt es in Bezug auf diesen,
- mittels eines ersten mobilen Klotzes (10) bewegt man die Lamellen (3) des Stücks so, daß die Anker (4) gegen eine erste Seite (14a) einer Anschlagebene (14) in der Stellung geführt werden, die sie einnehmen, wenn die einzelnen Relais in Arbeitsstellung sind,
- man bringt die Magnetkreise (12) der individuellen Relais auf den Sockel, und mit Hilfe eines zweiten mobilen Klotzes (16) bringt man sie auf eine zweite Seite (14b) der Anschlagebene,
- man gießt härtbares Harz (20) auf den Sockel, um den Fuß des Lamellenträgerstücks und die Basen der Magnetkreise einzuschließen,
- nach Erhärtung nimmt man die Klötze und die Anschlagebene weg.

2. Montageverfahren nach Anspruch 1, dadurch gekennzeichnet, daß man einen dritten mobilen Klotz (17) verwendet, um die Oberseite der Magnetkreise während des Eingießens des Harzes zu halten.

## Claims

1. A method of assembling a multiple relay formed by a plurality of individual relays each of which comprises a magnetic circuit (12) equipped with a winding (13) and a mobile lamina (3) which carries a contact (3a) and a magnetic armature (4), characterized in that it comprises the following steps:
- the different mobile laminas (3) are assembled by moulding so as to constitute a single lamina carrier part,
- said part is laid on a base (1) and is held stationary with respect thereto,
- by means of a first mobile block (10) the laminas (3) of said part are moved so as to bring the armature (4) against a first surface (14a) of an abutment plane (14) in the position which they occupy when the individual relays are in the operating position,
- the magnetic circuits (12) of the individual relays are placed on the base and, by means of a second mobile block (16), they are brought up to the other surface (14b) of the abutment plane,
- a settable resin (20) is cast on the base so as to trap the foot of the lamina-carrier part and the bases of the magnetic circuits,
- the blocks and the abutment plane are removed after setting.

2. An assembling method according to claim 1, characterized in that a third mobile block (17) is used to hold the tops of the magnetic circuits stationary when the resin is cast.
